# EUROPÄISCHE PATENTSCHRIFT

(11) **EP 1 144 839 B1**
(45) Veröffentlichungstag und Bekanntmachung des Hinweises auf die Patenterteilung: **13.11.2002**
(21) Anmeldenummer: 99965546.7
(22) Anmeldetag: 23.12.1999
(51) Int. Cl.: F02M 39/02, F02M 59/10

(54) **ANTRIEBE FÜR PUMPE-DÜSE-EINSPRITZELEMENTE ODER EINSPRITZPUMPEN VON VERBRENNUNGSMOTOREN**
ACTUATORS FOR PUMP-NOZZLE-INJECTION ELEMENTS OR INJECTION PUMPS FOR INTERNAL COMBUSTION ENGINES
ORGANES DE COMMANDE POUR ELEMENTS D'INJECTION D'INJECTEUR-POMPE OU POUR POMPES D'INJECTION DE MOTEURS A COMBUSTION INTERNE

(30) Priorität: 08.01.1999 DE 19900499
(43) Veröffentlichungstag der Anmeldung: 17.10.2001
(73) Patentinhaber: Volkswagen Aktiengesellschaft, 38436 Wolfsburg (DE)
(72) Erfinder: HADLER, Jens, D-38518 Gifhorn (DE)
(86) Internationale Anmeldenummer: EP9910345
(87) Internationale Veröffentlichungsnummer: WO00040853

(56) Entgegenhaltungen:
- EP-A- 0 011 611
- DE-A- 3 823 107
- DE-C- 579 557

## Beschreibung

Die Erfindung betrifft Antriebe für Pumpe-Düse-Einspritzelemente oder Einspritzpumpen von Verbrennungsmotoren gemäß den Oberbegriffen des Haupt- und Nebenanspruches.

Vorbekannt sind gattungsgemäße Antriebe für Pumpe-Düse-Einspritzelemente von Verbrennungsmotoren mit einer von der Kurbelwelle über ein formschlüssiges Zugmittel, - z.B. Zahnriemen oder Kette - drehwinkelsynchron angetriebenen Nockenwelle für das Betätigen der Pumpe-Düse-Einspritzelemente.

Optimale Nennleistung und optimales höchstes Drehmoment eines Motors wird jeweils erreicht, wenn in bestimmten, jedoch unterschiedlichen Winkellagen vor dem oberen Totpunkt des Verdichtungshubes die höchste Fördergeschwindigkeit des Brennstoffes erzielt wird - siehe Figur 3-. Dies resultiert daraus, daß der Verbrennungsablauf qualitativ weitgehend vom Zeitpunkt der spezifisch höchsten Einspritzmenge von Kraftstoff bei optimaler Zerstäubung bestimmt wird.

Vorbekannt ist es, mittels einer Drehwinkelverstelleinrichtung im Antrieb zwischen Kurbel- und Nockenwelle eine jeweils optimale Winkeltage der Nocken hinsichtlich ihres Bereiches höchster Hubgeschwindigkeit einzustellen. Dies bewirken die bereits bei Einspritzpumpen als auch Pumpe-Düse-Einheiten angewandten Spritzversteller. Bei Antrieben ohne Spritzversteller muß der Bereich höchster Hubgeschwindigkeit des Nockens in einer als Kompromiß festgelegten Winkellage vor dem oberen Totpunkt des Verdichtungshubes liegen, so daß sowohl ein hohes Drehmoment als auch eine hohe Nennleistung erzielt wird.

Bei solchen Antrieben mit einem formschlüssigen Zugmittel tritt bei diesem - z.B Zahnriemen oder Kette - eine belastungs- und von der Betriebzeit abhängige Längung auf.

Die EP 0 011 611 A offenbart einen Antrieb für Pumpe-Düse-Einspritzelemente von Verbrennungsmotoren mit einer von der Kurbelwelle über ein formschlüssiges Zugmittel drehwinkelsynchron angetriebenen Nockenwelle für die Betätigung von Einspritzelementen, wobei die Nockenwelle jeweils für den Einspritzvorgang, hinsichtlich ihrer Hubgeschwindigkeit und damit für die Fördergeschwindigkeit von Kraftstoff optimierte Nocken aufweist.

Dadurch verschiebt sich die im Neuzustand eingestellte Winkellage zwischen Kurbelund Nockenwelle zu einem größeren Winkelabstand vor OT. Dies zieht im Regelfalle einen Leistungsverlust im Betriebsbereich der Nennleistung nach sich.

Unter dem Einfluß des Drehmomentes für die Betätigung des Förderelementes verdreht sich auch die Nockenwelle des Antriebes, so daß sich, je weiter der Nocken von der Antriebsebene der Nockenwelle entfernt ist, die Nockenwelle elastisch verdreht. Auch der Winkel dieser Verdrehung führt zu einem größeren Winkelabstand vor OT gegenüber der im Neuzustand eingestellten Winkellage zwischen Kurbel- und Nockenwelle. Dies führt zu dem bereits vorangehend beschriebenen Leistungsverlust.

Der Erfindung liegt die Aufgabe zugrunde, gattungsgemäße Antriebe ohne Spritzversteller für Pumpe-Düse-Einspritzelemente und Einspritzpumpen so zu gestalten, daß sich Langzeitveränderungen der Zugmittel und belastungsabhängige Verdrehungen der Nockenwelle kaum auf die Nennleistung auswirken.

Erfindungsgemäß wird dies dadurch erreicht, daß die Nocken mit ihrem Drehwinkel oder Drehwinkelbereich höchster Fördergeschwindigkeit in einem von der theoretisch optimalen Stellung v. OT abweichenden Winkel näher dem oberen Totpunkt angeordnet sind, wobei der abweichende Winkel dem sich aus der Längung des Zugmittels ergebenden Fehlerwinkel entspricht oder auch kleiner als dieser ist. Sowohl Nennleistung als auch maximales Drehmoment sind mittels einer solchen Gestaltung etwa konstant zu halten.

Die Anwendung eines Spritzverstellers oder eine zwischenzeitliche Neueinstellung der Winkellage zwischen Nockenwelle und Kurbelwelle während der Laufzeit des Antriebes kann entfallen.

In ähnlicher Weise können erfindungsgemäß auch Einflüsse des Drehmomentes für die Betätigung des Förderelementes kompensiert werden, die sich aus der elastischen Verdrehung der Nockenwelle des Antriebes ergeben. Einzelheiten hierzu werden in der nachfolgenden Beschreibung im Zusammenhang erläutert.

Anhand einer Zeichnung wird nachfolgend ein Ausführungsbeispiel der Erfindung beschrieben.

Es zeigen:
- Fig. 1a und b: einen Antrieb für Pumpe-Düse-Einspritzelemente oder Einspritzpumpen mit neuem und gedehntem Zugmittel,
- Fig. 2: ein Kennfeld der Hubgeschwindigkeit eines Nockens im Zusammenwirken mit den Übertragungsmitteln,
- Fig. 3: ein Kennfeld mit den Winkelbereichen höchster Fördergeschwindigkeit V_{Hmax} für ein Optimum von Nennleistung N₀ und höchstem Drehmoment M_{dmax},
- Fig. 4: ein Diagramm der jeweiligen elastischen Verdrehung der Nockenwelle NW bei Wirksamkeit der Nocken, N₁ bis N₄.
- Fig. 5: eine erfindungsgemäße Anordnung eines Nockens auf der Nockenwelle NW.

In Fig. 1a ist ein Antrieb für Pumpe-Düse-Einspritzelemente oder Einspritzpumpen schematisiert dargestellt. Von der Kurbelwelle KW des Verbrennungsmotors treibt ein formschlüssiges Zugmittel 1 über die Zahnräder 2; 3 eine Nockenwelle NW drehwinkelsynchron an. Sie steht mit ihren Nocken N₁ bis N₄ - siehe Figur 4 - mit den Betätigungsorganen von Einspritzelementen im Eingriff, letzteres ist nicht dargestellt. Die Nockenwelle NW weist für den Einspritzvorgang optimierte Nocken N, bis N₄auf, d.h. sie weisen ein ausgeprägtes Maximum oder einen sehr schmalen Drehwinkelbereich mit hoher Hubgeschwindigkeit V_{Hmax} und damit für die Fördergeschwindigkeit von Kraftstoff auf, siehe Figur 2.

Dieser Drehwinkel oder Drehwinkelbereich V_{Hmax} kann zum Erzielen von optimaler Nennleistung - Feld N₀ - und optimalem, höchsten Drehmoment - Feld M_{dmax} - eines Motors jeweils in unterschiedlichen Winkelbereichen vor dem oberen Totpunkt des Verdichtungshubes liegen, siehe die genannten Felder in Figur 3. Dies ergibt sich daraus, daß der Verbrennungsablauf qualitativ weitgehend vom Zeitpunkt der spezifisch höchsten Einspritzmenge von Kraftstoff mit optimaler Zerstäubung bestimmt wird.

Bei Antrieben ohne Spritzversteller, die erfindungsgemäß zu gestalten sind, ist der Drehwinkel oder Drehwinkelbereich V_{Hmax} in einer festen Winkellage vor dem oberen Totpunkt des Verdichtungshubes positioniert - siehe Fig. 3, Linie k -, wobei diese Winkellage k einen Kompromiß darstellt, um sowohl ein hohes Drehmoment als auch eine hohe Nennleistung zu erzielen. Die Lage vor OT von Drehwinkeln oder Drehwinkelbereichen V_{Hmax} der Nocken zum Erzielen eines hohen Drehmomentes M_{dmax} als auch einer hohen Nennleistung N₀ sind aus Fig. 3 ersichtlich.

Bei Antrieben mit einem formschlüssiges Zugmittel 1 - z.B. Zahnriemen oder Kette - treten belastungs- und von der Betriebszeit abhängige, bleibende Längungen L auf. Diese verlagern die im Neuzustand eingestellten festen Winkel zwischen Kurbel- KW und Nockenwelle NW - siehe Figur 1a - hin zu einem um den Winkelabstand α_{F} vergrößerten Winkel, siehe Fig. 1b. Dies zieht im Regelfalle einen Leistungsverlust im Betriebsbereich der Nennleistung nach sich, siehe Figur 3, Linie k + α_{F}.

Der durch die bei formschlüssigen Zugmitteln 1 auftretenden Längungen L auftretende Leistungsverlust ist vermeidbar. Erfindungsgemäß sind die Nocken N₁ bis N₄ mit ihrem Drehwinkel bzw. Drehwinkelbereich in einem von der theoretisch optimalen Stellung vor OT - siehe Linie k in Fig. 3 - abweichenden Winkel αa näher OT angeordnet - siehe Linie e in Fig. 3. Der abweichende Winkel α_{F} entspricht dem sich aus der Längung L ergebenden Fehlerwinkel. Eine erfindungsgemäße Einstellung kennzeichnet die Linie e in Fig. 3.

Durch das wirkende Drehmomentes beim Betätigen der Förderelemente kommt es zur elastischen Verdrehung der Nockenwelle NW, wobei der dabei auftretende Verdrehwinkel αt₁ bis αt₄ um so größer ist, je weiter der jeweilige Nocken N₁ bis N₄ von dem Antriebsrad 3 bzw. von der Antriebsebene der Nockenwelle NW entfernt ist. Auch dieser jeweilige Verdrehwinkel αt führt zu einem größeren Winkelabstand vor OT des Drehwinkels bzw. Drehwinkelbereiches α_{VHmax} höchster Hubgeschwindigkeit gegenüber der bei Erstmontage eingestellten Winkellage zwischen Kurbel- KW und Nockenwelle NW. Somit wirken diese Verdrehwinkel αt auch in Richtung Leistungsverlust.

Diese Auswirkungen können erfindungsgemäß behoben werden. Hierzu sind die Nocken N in einer von dem Zylinderfolgewinkel α_{z} abweichenden Winkellage α_{a'} näher an OT angeordnet. Der Differenzwinkel αₜ von der dem Zylinderfolgewinkel α_{z} entsprechenden Winkellage ist durch die elastische Verdrehung zwischen dem Antriebsrad 3 und dem jeweiligen Nocken N₁ bis N₄ bestimmt. Seine Größe entspricht der sich bei Vollast und höchster Hubgeschwindigkeit einstellenden Verdrehung in Größe des Winkels at.

Zum Kompensieren der Längungen L der Zugmittel 1 als auch der Verdrehung α₁ der Nockenwelle NW beim Fördervorgang der einzelnen Pumpe-Düse-Elementen sind alle Nocken N₁ bis N₄ auf der Nockenwelle NW mit ihrem Drehwinkel bzw. Drehwinkelbereich α_{VHmax} in einem von der theoretisch optimalen Stellung vor OT, siehe Strahl k , abweichenden Winkel, z.B. α_{a'} näher OT, siehe Strahl e, angeordnet. In Fig. 5. sind die vorbeschriebenen Winkelkorrekturen für den Zylinder Z4 dargestellt.

Zur eingangs beschriebenen Ausführung sind die Nocken N₁ bis N₄ auf der Nockenwelle NW untereinander in einer von dem Zylinderfolgewinkel α_{z} abweichenden Winkellage näher an OT angeordnet, wobei der Differenzwinkel αₜ von der dem Zylinderfolgewinkel α_{z} entsprechenden Winkellage durch die elastische Verdrehung zwischen dem Antriebsrad 3 und dem jeweiligen Nocken N₁ bis N₄ bestimmt ist.

Erreicht wird bei einer solchen erfindungsgemäßen Ausführung nach Anspruch 3, daß alle Pumpe-Düse-Elemente während der Nutzungszeit des Zugmittels 1 von dem ihm zugehörigen Nocken N₁ bis N₄ so angetrieben werden, daß für jeden der Zylinder Z1 bis Z4 der Drehwinkel bzw. Drehwinkelbereich α_{VHmax} immer in einem Winkelabstand α_{a'} näher vor OT liegt, bei dem eine optimale Nennleistung vom Motor erreicht wird.

## Patentansprüche

1. Antriebe für Pumpe-Düse-Einspritzelemente oder Einspritzpumpen von Verbrennungsmotoren mit einer von der Kurbelwelle über ein formschlüssiges Zugmittel drehwinkelsynchron angetriebenen Nockenwelle für die Betätigung von Einspritzelementen, wobei die Nockenwelle jeweils für den Einspritzvorgang, hinsichtlich ihrer Hubgeschwindigkeit und damit für die Fördergeschwindigkeit von Kraftstoff optimierte Nocken aufweist,
**dadurch gekennzeichnet,**
**daß** die Nocken mit ihrem Drehwinkel bzw. Drehwinkelbereich (α_{VHmax}) höchster Fördergeschwindigkeit (V_{Hmax}) in einem von der theoretisch optimalen Stellung v. OT (k) abweichenden Winkel (αₐ) angeordnet sind, wobei der abweichende Winkel näher OT dem sich aus der Zugmittellängung (L) ergebenden Fehlerwinkel (α_{F}) entspricht oder kleiner als der Fehlerwinkel (α_{F}) ist.

2. Antriebe für Pumpe-Düse-Einspritzelemente oder Einspritzpumpen von Verbrennungsmotoren mit einer von der Kurbelwelle über ein formschlüssiges Zugmittel winkelsynchron angetriebenen Nockenwelle für die Betätigung von Einspritzelementen, wobei die Nockenwelle jeweils für den Einspritzvorgang, hinsichtlich ihrer Hubgeschwindigkeit und damit für die Fördergeschwindigkeit von Kraftstoff optimierte Nocken aufweist,
**dadurch gekennzeichnet,**
**daß** die Nocken (N₁ und N₄) in einer von dem Zylinderfolgewinkel (α_{z}) abweichenden Winkellage näher an OT angeordnet sind, wobei der Differenzwinkel (αₜ₁ bis αₜ₄) von der dem Zylinderfolgewinkel (α_{z}) entsprechenden Winkellage durch die elastische Verdrehung zwischen dem Antriebsrad (3) und dem jeweiligen Nocken (N₁ bis N₄) bestimmt ist, die sich bei Vollast und höchster Fördergeschwindigkeit (V_{Hmax}) einstellt.

3. Antriebe nach Anspruch 1 und 2
**dadurch gekennzeichnet,**
**daß** die Nocken (N₁ bis N₄) mit ihrem Drehwinkel bzw. Drehwinkelbereich (αV_{Hmax}) höchster Fördergeschwindigkeit in einem von der theoretisch optimalen Stellung v. OT abweichenden Winkel (αₜ₁ bis αₜ₄) näher OT angeordnet sind, wobei jeweils der abweichende Winkel (α_{a'}) die Größe der Summe von dem sich aus der Zugmittellängung ergebenden Fehlerwinkel (α_{F}) und dem Differenzwinkel (αₜ₁ bis αₜ₄), der sich bei Vollast und höchster Fördergeschwindigkeit (V_{Hmax}) einstellt, aufweist.

## Claims

1. Drives for pump/nozzle injection elements or injection pumps of internal combustion engines, with a camshaft driven by the crankshaft synchronously in terms of angle of rotation via a positive traction means and intended for the actuation of injection elements, the camshaft in each case having for the injection operation cams which are optimized with respect to their lifting speed and consequently for the conveying speed of fuel, **characterized in that** the cams are arranged with their angle of rotation or angle-of-rotation range (α_{VHmax}) of highest conveying speed (V_{Hmax}) at an angle (αₐ) deviating from the theoretically optimum position before TDC (k), the deviating angle nearer to TDC corresponding to the error angle (α_{F}) which results from the traction-means elongation (L) or being smaller than the error angle (α_{F}).

2. Drives for pump/nozzle injection elements or injection pumps of internal combustion engines, with a camshaft driven by the crankshaft synchronously in terms of angle via a positive traction means and intended for the actuation of injection elements, the camshaft in each case having for the injection operation cams which are optimized with respect to their lifting speed and consequently for the conveying speed of fuel, **characterized in that** the cams (N₁ and N₄) are arranged in an angular position nearer to TDC deviating from the cylinder-sequence angle (α_{z}), the differential angle (α₁₁ to α₁₄) from the angular position corresponding to the cylinder-sequence angle (α_{z}) being determined by the elastic twist between the drive wheel (3) and the respective cam (N₁ to N₄) which occurs under full load and at the highest conveying speed (V_{Hmax}).

3. Drives according to Claims 1 and 2, **characterized in that** the cams (N₁ to N₄) are arranged with their angle of rotation or angle-of-rotation range (αV_{Hmax}) of highest conveying speed at an angle (α₁₁ to α₁₄) nearer to TDC deviating from the theoretically optimum position before TDC, in each case the deviating angle (α_{a'}) having the size of the sum of the error angle (α_{F}) resulting from the traction-means elongation and the differential angle (α₁₁ to α₁₄) which occurs under full load and at the highest conveying speed (V_{Hmax}).

## Revendications

1. Organes de commande pour éléments d'injection d'injecteur-pompe ou pour pompes d'injection de moteurs à combustion interne, avec un arbre à cames entraîné en synchronisme de rotation par un vilebrequin par l'intermédiaire d'un moyen de traction à engagement positif pour la commande d'éléments d'injection, dans lequel l'arbre à cames optimisées pour chaque opération d'injection, en ce qui concerne leur vitesse de levée et dès lors pour la vitesse d'injection, **caractérisés en ce que** les cames sont disposées avec leur angle de rotation, respectivement leur plage d'angles de rotation (α_{VHmax}) de plus grande vitesse d'injection (V_{Hmax}) à un angle (αₐ) s'écartant de la position théoriquement optimale de OT (k), dans lesquels l'angle d'écart plus près de OT correspond à l'angle d'erreur (α_{F}) résultant de l'allongement (L) du moyen de traction ou est inférieur à l'angle d'erreur (α_{F}).

2. Organes de commande pour éléments d'injection d'injecteur-pompe ou de pompes d'injection de moteurs à combustion interne, avec un arbre à cames entraîné en synchronisme de rotation par un vilebrequin par l'intermédiaire d'un moyen de traction à engagement positif pour la commande d'éléments d'injection, dans lequel l'arbre à cames optimisées pour chaque opération d'injection, en ce qui concerne leur vitesse de levée et dès lors pour la vitesse d'injection, **caractérisés en ce que** les cames (N₁ et N₄) sont disposées plus près de OT dans une position angulaire s'écartant de l'angle de séquence du cylindre (α₂), dans lesquels la différence angulaire (αₜ₁ à αₜ₄) est déterminée par la position angulaire correspondant à l'angle de séquence du cylindre (α_{Z}) par la rotation élastique entre le pignon menant (3) et la came respective (N₁ à N₄), qui s'établit pour la pleine charge et pour la vitesse d'injection la plus grande (V_{Hmax}).

3. Organes de commande suivant la revendication 1 et 2, **caractérisés en ce que** les cames (N₁ à N₄) sont disposées plus près de OT avec leur angle de rotation, respectivement leur plage d'angles de rotation (αV_{Hmax}) de plus grande vitesse d'injection à un angle (αₜ₁ à αₜ₄) s'écartant de la position théoriquement optimale de OT, dans lesquels l'angle d'écart (α_{a'}) présente la grandeur de la somme de l'angle d'erreur (α_{F}) résultant de l'allongement du moyen de traction et de la différence angulaire (αₜ₁ à αₜ₄) qui s'établit pour la pleine charge et pour la vitesse d'injection la plus grande (V_{Hmax}).
